# EUROPÄISCHE PATENTSCHRIFT

(11) **EP 3 037 027 B1**
(45) Veröffentlichungstag und Bekanntmachung des Hinweises auf die Patenterteilung: **28.06.2017**
(21) Anmeldenummer: 15201004.7
(22) Anmeldetag: 18.12.2015
(51) Int. Cl.: A47L 15/42

(54) **SPÜLMASCHINE MIT EINER WASSERAUFBEREITUNGSANLAGE**
DISHWASHER WITH A WATER TREATMENT SYSTEM
LAVE-VAISSELLE COMPRENANT UNE INSTALLATION DE PREPARATION D'EAU

(30) Priorität: 22.12.2014 DE 102014119397
(43) Veröffentlichungstag der Anmeldung: 29.06.2016
(73) Patentinhaber: WINTERHALTER GASTRONOM GMBH, 88074 Meckenbeuren (DE)
(72) Erfinder: Hansen, Michael, 88074 Meckenbeuren (DE); Rist, Stephan, 88074 Meckenbeuren (DE)
(74) Vertreter: Appelt, Christian W.

(56) Entgegenhaltungen:
- WO-A1-2008/145211
- DE-A1- 10 352 120
- US-A- 4 156 621

## Beschreibung

Die vorliegende Erfindung bezieht sich auf eine Spülmaschine und insbesondere auf eine Geschirrspülmaschine mit einer Wasseraufbereitungsanlage, die einen Ausgleichsbehälter zur sicheren Betriebsweise einer Umkehrosmoseanlage aufweist.

### Hintergrund

Zur Wasseraufbereitung in Geschirrspülmaschinen kommen häufig Enthärtungsanlagen zum Einsatz, die einen Ionentausch der im Rohwasser befindlichen härtenden Ionen vornehmen. Beispielsweise werden dem Wasser beim Durchgang durch den Ionentauscher Ca- und Mg-Ionen entnommen und durch Na-Ionen ersetzt. Danach wird das enthärtete Wasser nach Aufheizung durch einen Boiler genutzt, um damit Geschirr oder Gläser zu spülen.

In anderen Wasseraufbereitungsanlagen wird eine Umkehrosmoseanlage genutzt, um das Rohwasser aufzubereiten. Die Umkehrosmoseanlage basiert auf einer Umkehrung des osmotischen Prinzips und weist eine Membrane auf, die bei Vorhandensein eines ausreichenden Drucks (höher als der osmotische Druck) das Rohwasser in ein Retentat (Konzentrat) und ein Permeat trennt. Das Retentat passiert nicht die Membran und wird anschließend dem Abwasser der Spülmaschine zugeführt. Das Permeat durchläuft die Membrane und wird anschließend im Boiler der Spülmaschine aufgeheizt und zum Spülen (beispielsweise von Geschirr) genutzt.

Beide Möglichkeiten der Wasseraufbereitung sind nur begrenzt steuerbar. Außerdem ist eine Kombination beider Wasseraufbereitungsmöglichkeiten nicht einfach möglich, da die vorhandenen Volumenströme sehr unterschiedlich sind.

Aus der DE 103 52 120 A1 ist beispielsweise eine Geschirrspülmaschine mit einem Anschluss für Rohwasser und eine Wasseraufbereitungsanlage bekannt.

Daher besteht ein Bedarf nach einer Spülmaschine, die die Vorteile gewöhnlicher Wasserenthärtungsanlagen (zum Beispiel ein hohes Verhältnis von Permeat zu Rohwasser) mit der sehr guten Qualität, die durch Umkehrosmoseanlagen erreichbar sind, kombiniert.

### Zusammenfassung der Erfindung

Die oben genannte Aufgabe wird durch eine Spülmaschine nach Anspruch 1 gelöst.

Die vorliegende Erfindung bezieht sich auf eine Spülmaschine mit einem Anschluss für Rohwasser und einer Wasseraufbereitungsanlage. Die Wasseraufbereitungsanlage umfasst einen Enthärter, eine Umkehrosmoseanlage und einen Ausgleichsbehälter. Der Enthärter ist ausgebildet, um das Rohwasser von dem Anschluss zu enthärten. Der Ausgleichsbehälter ist fluid zwischen dem Enthärter und der Umkehrosmoseanlage angeordnet und stellt einen Zwischenspeicher für das enthärtete Wasser von dem Enthärter bereit.

Im Rahmen der vorliegenden Erfindung werden als Enthärter alle Mittel bezeichnet, die geeignet sind, um einem Rohwasser die härtenden Bestandteile (zum Beispiel Kalzium-Ionen und Magnesium-Ionen) zu entziehen und durch weniger härtende Materialien zu ersetzen. Als Rohwasser wird jenes Wasser bezeichnet, welches beispielsweise von einem Standardwasseranschluss einer öffentlichen Wasserversorgung entnehmbar ist.

Optional weist in weiteren Ausführungsbeispielen der Ausgleichsbehälter einen Auslass für eine Umgehungsverbindung zum Vorbeileiten an der Umkehrosmoseanlage auf, wobei der Auslass an dem Ausgleichsbehälter derart angeordnet ist, dass Luft oder optional Wasser aus der Wasseraufbereitungsanlage ausgegeben werden kann.

In weiteren Ausführungsbeispielen weist die Spülmaschine einen Boiler auf. Der Boiler weist einen ersten Einlass, der mit der Umgehungsverbindung des Ausgleichsbehälters verbunden ist, und einen zweiten Einlass auf, um Permeat aus der Umkehrosmoseanlage zu erhalten.

Die Umgehungsverbindung ist beispielsweise an einem Auslass des Ausgleichsbehälters derart angebracht, dass bei Überschreiten eines vorbestimmten Niveaus (Höhe) innerhalb des Ausgleichbehälters automatisch überschüssiges Wasser über die Umgehungsleitung abgeleitet wird. Somit ist es möglich, dass, wenn weitere Auslässe des Ausgleichbehälters geschlossen sind, automatisch überschüssiges Wasser um die Umkehrosmoseanlage herumgeleitet und beispielsweise direkt in den Boiler geleitet werden kann.

Weiterhin bietet die Umgehungsverbindung den Vorteil, dass eine Entlüftung darüber erreicht werden kann, da das vorbestimmte Niveau beispielsweise oberhalb eines durchschnittlichen Wasserniveaus liegt, welches unter normalen Betriebsbedingungen erreicht wird, und damit Platz für entweichende Luft besteht. Außerdem verbleibt das Wasser in dem Ausgleichsbehälter für eine bestimmte Zeitdauer, sodass während dieser bestimmten Zeitdauer kleine Gasbläschen, die in dem Wasser vorhanden sein könnten, entweichen und über die Umgehungsverbindung abgeleitet werden können.

Daher weist in weiteren Ausführungsbeispielen der Ausgleichsbehälter optional einen Niveausensor zur Messung eines Wasserniveaus in dem Ausgleichsbehälter und/oder einen Anschluss zum Entleeren und zum Zuführen von Wartungsmitteln auf.

Der Niveausensor des Ausgleichsbehälters kann beispielsweise auch dafür genutzt werden, um ein ungewolltes Überlaufen des Ausgleichsbehälters und somit ein Vorbeileiten des Wassers an der Umkehrosmoseanlage vorbei zu vermeiden. Damit kann sichergestellt werden, dass lediglich Wasser zu dem Boiler gelangt, welches ebenfalls die Umkehrosmoseanlage passiert hat. Der Niveausensor kann wiederum mit einer Steuereinheit verbunden sein, die eine zentrale Steuerung für alle Komponenten bereitstellt.

Die Umkehrosmoseanlage ist ausgebildet, um Wasser in ein zum Spülen genutztes Permeat und ein zu entsorgendes Retentat zu trennen. Optional weist in weiteren Ausführungsbeispielen die Spülmaschine eine Leitfähigkeitsmesseinrichtung zur Messung einer Qualität des Permeats und eine Rückflussleitung zur Rückführung des Permeats in den Ausgleichsbehälter auf. Die Leitfähigkeitsmesseinrichtung ist beispielsweise derart angeordnet, dass vor einem Rückfluss des Permeats in den Ausgleichsbehälter über die Rückflussleitung eine Leitfähigkeitsmessung zur Bestimmung der Qualität ausgeführt werden kann.

Die Leitfähigkeitsmesseinrichtung kann beispielsweise den Rückfluss des Permeats hin zu dem Ausgleichsbehälter auslösen oder steuern, indem ein entsprechendes Messsignal bereitgestellt wird, welches beispielsweise eine Steuereinheit dazu veranlasst, ein entsprechendes Ventil entlang der Rückflussleitung zu öffnen, sodass zumindest ein Teil des Permeats von der Umkehrosmoseanlage zurück in den Ausgleichsbehälter gelangt. Somit wird es möglich, die Qualität des Permeats kontinuierlich durch eine Steuerung der Rückflussmenge und Rückflusszeitdauer zu steuern.

Optional weist in weiteren Ausführungsbeispielen die Spülmaschine einen Regeneriermittelbehälter auf, der mit dem Enthärter verbunden ist und einen Speicher für ein Regeneriermittel bereitstellt. Der Regeneriermittelbehälter weist optional einen Befüllungssensor zur Messung eines Befüllungsniveaus des Regeneriermittels auf

Ionentauscher (Enthärter) sollte regelmäßig nachgefüllt werden, um eine optimale Enthärtung zu erreichen. Um diesen Prozess möglichst automatisch zu gestalten, bietet der Regeneriermittelbehälter einen Speicher für das Regeneriermittel, welches je nach Bedarf dem Enthärter zugeführt wird, sodass der Enthärter stets mit einer optimalen Befüllung mit Regeneriermittel betrieben werden kann. Insbesondere wird durch den Regeneriermittelbehälter verhindert, dass der Enthärter leerläuft. Über den optionalen Füllstandsensor kann ein entsprechendes Warnsignal ausgegeben werden, wenn der Regeneriermittelbehälter ein vorbestimmtes Niveau unterschreitet, sodass eine rechtzeitige Auffüllung möglich ist.

Optional weist in weiteren Ausführungsbeispielen die Spülmaschine eine wassertechnische Sicherungseinrichtung auf, die fluid zwischen dem Anschluss für Rohwasser und dem Enthärter angeordnet ist. Die wassertechnische Sicherungseinrichtung bietet einen Luftspalt und einen Anschluss für eine Wasserverbindung (für Schälwasser), so dass das Rohwasser vor der Zuführung zu dem Enthärter den Luftspalt überwindet. Die Wasserverbindung ist mit dem Ausgleichsbehälter unter Umgehung des Enthärters verbunden.

In der vorliegenden Beschreibung wird der Begriff "Schälwasser" genutzt für jedes Wasser, welches in der wassertechnischen Sicherungseinrichtung vorhanden ist und nicht von der wassertechnischen Sicherungseinrichtung hin zu dem Wasserenthärter geleitet wird. Beispielsweise führt das Überwinden des Luftspaltes dazu, dass das unter Druck stehende Wasser fein dispergiert und somit sich ein Wasserdampf oder kleine Wassertropfen bilden (insbesondere bei höherem Druck), die über die Schälwasserverbindung abgeleitet werden können. Außerdem stellt die Wasserverbindung sicher, dass der Luftspalt nicht "zulaufen" kann und alles Wasser, welches nicht zum Enthärter gelangen kann (z.B. wegen eines Rückstaus) über die Wasserverbindung abgeleitet wird.

Optional weist in weiteren Ausführungsbeispielen die Spülmaschine weiter eine Pumpe zwischen dem Ausgleichsbehälter und der Umkehrosmoseanlage auf. Die Pumpe ist ausgebildet, um enthärtetes Wasser mit einem vorbestimmten Druck der Umkehrosmoseanlage zuzuführen. Dieser Druck kann derart gewählt werden, dass der osmotische Druck (der u.a. von der Membran abhängt) überwundern wird und das Umkehrosmose-Prinzip in Gang gesetzt wird. Daher ist die Pumpe beispielsweise derart ausgebildet, dass sie einen Druck erzeugt, der ausreichend ist, um die Umkehrosmoseanlage zu betreiben.

Optional weist in weiteren Ausführungsbeispielen die Spülmaschine weiter eine Enthärterabwasserleitung auf, die mit einer Abwasserleitung der Maschine verbunden ist.

In weiteren Ausführungsbeispielen weist die Spülmaschine eine Steuereinheit auf, wobei die Steuereinheit ausgebildet ist, um Betriebszustände der Wasseraufbereitungsanlage zu erfassen und zu steuern. Dazu kann die Spülmaschine weiter Folgendes aufweisen: eine erste Ventileinrichtung und/oder eine zweite Ventileinrichtung und/oder eine dritte Ventileinrichtung und/oder eine vierte Ventileinrichtung. Die Steuereinheit ist beispielsweise ausgebildet die erste Ventileinrichtung und/oder die zweite Ventileinrichtung und/oder die dritte Ventileinrichtung und/oder die vierte Ventileinrichtung und/oder die Pumpe zu steuern und Resultate der Leitfähigkeitsmesseinrichtung zu erfassen.

Die erste Ventileinrichtung dient zum Steuern eines Rückflusses entlang der Rückflussleitung zur Rückführung des Permeats in den Ausgleichsbehälter. Die zweite Ventileinrichtung ist an dem Rohwasseranschluss ausgebildet, um einen vordefinierten Volumenstrom von Rohwasser der Wasseraufbereitungsanlage bereitzustellen. Die dritte Ventileinrichtung ist zwischen dem Regeneriermittelbehälter und dem Enthärter angeordnet und ausgebildet, um gesteuert Regeneriermittel dem Enthärter zuzuführen. Die vierte Ventileinrichtung ist nach dem Enthärter positioniert. Die vierte Ventileinrichtung dient dazu, entweder die Sole nach der Regeneration auszuspülen und in Richtung Abwasser zu leiten oder aber das aufbereitete und enthärtete Wasser in Richtung Ausgleichsbehälter zu leiten. Zumindest eine der ersten bis vierten Ventileinrichtung kann als Magnetventil oder als ein anders steuerbares Ventil ausgebildet sein.

Das vordefinierte Volumen, das durch die zweite Ventileinrichtung gesteuert wird, kann beispielsweise an einen typischen Durchsatz des Ionentausches und/oder der Umkehrosmoseanlage angepasst sein, und zwar in Abhängigkeit davon, welches der beiden Komponenten einen geringeren Durchsatz aufweist, beziehungsweise in Abhängigkeit davon, welcher Wasserverbrauch für die Spülmaschine zu erwarten ist. Somit wird sichergestellt, dass ein ungewollter Überlauf in dem Ausgleichsbehälter vermieden wird und der Ionentauscher konstant betrieben werden kann. Somit kann eine Synchronisation des Wasservolumens durch den Ausgleichsbehälter vorgenommen werden.

Gemäß weiteren Ausführungsbeispielen ist die Steuereinheit optional ausgebildet, um zumindest eine der folgenden Funktionen zu erfüllen.

Eine erste Funktion besteht darin, ein Wasserniveau des Ausgleichsbehälters zu erfassen und basierend darauf die Pumpe und/oder die zweite Ventileinrichtung vor der wassertechnischen Sicherungseinrichtung zu steuern, um ein Niveau in dem Ausgleichsbehälter konstant zu halten.

Eine zweite Funktion besteht darin, ein Resultat einer Leitfähigkeitsmessung der Leitfähigkeitsmesseinrichtung zu erfassen und basierend darauf mittels der ersten Ventileinrichtung zwischen der Umkehrosmoseanlage und dem Ausgleichsbehälter einen Permeatrückfluss in einem solchen Umfang oder solange zu bewirken, bis das Permeat einen vorbestimmten Zielwert für die Leitfähigkeit erreicht.

Eine dritte Funktion besteht darin, die dritte Ventileinrichtung derart zu steuern, dass eine Enthärtung des Enthärters einen vorbestimmten Wert erreicht.

Eine vierte Funktion besteht darin, den Boiler selektiv mit enthärtetem Wasser über die Umgehungsleitung, die die Umkehrosmoseanlage überbrückt und als Überlauf und/oder Entlüftung dient, zu versorgen. Hierbei ist der Permeatausgang zu schließen, damit enthärtetes Wasser über die Umgehungsleitung in den Boiler gelangen kann.

### Kurzbeschreibung der Figuren

Die Erfindung wird nachfolgend Bezug nehmend auf die beiliegenden Zeichnungen näher beschrieben, wobei:
- Fig. 1: eine Spülmaschine nach einem Ausführungsbeispiel der vorliegenden Erfindung zeigt;
- Fig. 2: eine weitere Spülmaschine gemäß einem weiteren Ausführungsbeispiel der vorliegenden Erfindung zeigt;
- Fig.: 3 weitere optionale Komponenten der Spülmaschine aus der Fig. 2 zeigt; und
- Fig. 4A bis 4E: einen Ausgleichsbehälter, wie er in Ausführungsbeispielen der vorliegenden Erfindung zum Einsatz kommt, zeigt.

### Detaillierte Beschreibung

Fig. 1 zeigt Teile einer Spülmaschine mit einem Anschluss 10 für Rohwasser und einer Wasseraufbereitungsanlage 100. Die Wasseraufbereitungsanlage 100 umfasst einen Enthärter 110, eine Umkehrosmoseanlage 120 und einen Ausgleichsbehälter 130. Der Enthärter 110 ist ausgebildet, um das Rohwasser von dem Anschluss 10 zu enthärten. Der Ausgleichsbehälter 130 ist fluid zwischen dem Enthärter 110 und der Umkehrosmoseanlage 120 angeordnet und stellt einen Zwischenspeicher für das enthärtete Wasser von dem Enthärter 110 bereit.

Fig. 2 zeigt ein weiteres Ausführungsbeispiel mit weiteren optionalen Komponenten für die Geschirrspülmaschine.

Die Geschirrspülmaschine wie sie in der Fig. 2 gezeigt ist, weist wiederum einen Enthärter 110 mit einem Einlass 110a und einem Auslass 110b auf. Der Einlass 110a ist mit einem Auslass 150b einer wassertechnischen Sicherungseinrichtung 150 verbunden. Ein Einlass der wassertechnischen Sicherungseinrichtung 150a ist mit dem Rohwasseranschluss 10 über eine zweite Ventileinrichtung 162 verbunden. Die zweite Ventileinrichtung 162 ist ausgebildet, den Rohwasserzufluss von dem Rohwasseranschluss 10 zu steuern.

Die Spülmaschine weist ferner den Ausgleichsbehälter 130 auf, der einen ersten Einlass 131a, einen zweiten Einlass 131b, einen dritten Einlass 131c, einen ersten Auslass 132a, einen zweiten Auslass 132b und einen Anschluss 130e aufweist. Der erste Einlass 131a ist mit dem Auslass 110b des Enthärters 110 verbunden. Der zweite Einlass 131b ist über eine Wasserverbindung (Schälwasserverbindung) 155 mit der wassertechnischen Sicherungseinrichtung 150 verbunden. Die wassertechnische Sicherungseinrichtung 150 weist außerdem einen Auslass auf, welcher mit der Schälwasserverbindung 155 verbunden ist. Der dritte Einlass 131c des Ausgleichsbehälters 130 ist mit einer ersten Ventileinrichtung 161 verbunden. Der erste Auslass 132a ist mit einer Umgehungsleitung 136 und der zweite Auslass 132b mit einer Pumpe 170 verbunden.

Die beispielhafte Spülmaschine weist weiter einen Boiler 300, eine Umkehrosmoseanlage 120, eine Leitfähigkeitsmesseinrichtung 140 und die Pumpe 170 auf. Der Boiler 300 ist über eine Umgehungsleitung 136 mit dem ersten Auslass 132a des Ausgleichsbehälters 130 verbunden. Außerdem ist der Boiler 300 über die erste Ventileinrichtung 161 mit dem dritten Einlass 131c des Ausgleichsbehälters 130 verbindbar. Die Pumpe ist fluid zwischen einem Einlass der Umkehrosmoseanlage 120 und dem zweiten Auslass 132b des Ausgleichsbehälters 130 verbunden. Die Umkehrosmoseanlage 120 weist einen Retentatausgang 122 auf, der mit einem Abwasseranschluss 20 verbunden ist. Außerdem weist die Umkehrosmoseanlage 120 einen Permeatausgang 121 auf, der mit dem Boiler 300 und der ersten Ventileinrichtung 161 verbindbar ist. An der Verbindung 305 zwischen dem Permeatausgang 121 und dem Boiler 300 ist die Leitfähigkeitsmesseinrichtung 140 angeordnet.

Somit gelangt das Rohwasser über den Rohwasseranschluss 10 nach einem Passieren der zweiten Ventileinrichtung 162 zunächst in die wassertechnische Sicherungseinrichtung 150. Dort passiert das Rohwasser einen Luftspalt und gelangt über den Auslass 150b zu dem Enthärter 110. Das bei dem Überwinden des Luftspaltes erzeugte Schälwasser wird über die Schälwasserverbindung 155 in den Ausgleichsbehälter 130 abgeleitet. Ebenso wird das Wasser nach dem Passieren des Enthärters 110 über den Auslass 110b ebenfalls in den Ausgleichsbehälter 130 geführt. In dem Ausgleichsbehälter 130 wird das Wasser zunächst gesammelt. An dem Ausgleichsbehälter ist ein optionaler Niveausensor 135 angeordnet, der beispielsweise ausgebildet ist, um ständig ein Niveau in dem Ausgleichsbehälter 130 zu überwachen. Außerdem weist der Ausgleichsbehälter einen Anschluss 130e auf, der über eine weitere Leitung 133 mit einem Anschluss 15 verbunden ist, der wiederum mit dem Abwasseranschluss 20 verbindbar oder nutzbar ist, um einen Chemieanschluss (zum Einbringen von Chemikalien) bereitzustellen.

Von dem Ausgleichsbehälter 130 kann das Wasser über den zweiten Auslass 132b und nach dem Passieren der Pumpe 170 in die Umkehrosmoseanlage 120 gelangen. Die Pumpe 170 pumpt dabei das Wasser aus dem Ausgleichsbehälter 130 beispielsweise mit einem solchen Druck, dass die Umkehrosmoseanlage 120 die Umkehrung des osmotischen Prinzips nutzen kann, um das Wasser weiter aufzubereiten. Dabei wird durch die Membran 123 das Wasser getrennt in ein Retentat, welches über den Retentatauslass 122 dem Abwasser 20 zugeleitet wird, und in ein Permeat, welches nach dem Passieren der Membran 123 dem Permeatausgang 121 zugeführt wird. Daran anschließend gelangt das Permeat zu dem Boiler 300.

Auf dem Weg zwischen dem Permeatausgang 121 und dem Boiler 300 kann, optional, das Wasser einer Leitfähigkeitsmessung durch eine Leitfähigkeitsmesseinrichtung 140 ausgesetzt werden. In Abhängigkeit von dem Resultat der Leitfähigkeitsmessung kann die erste Ventileinrichtung 161 betrieben werden, die eine fluide Verbindung zwischen dem Permeatausgang 121 und dem dritten Einlass 131c des Ausgleichsbehälters 130 herstellt, um so einen geschlossenen Kreislauf zu erzeugen, der dazu nutzbar ist, die Qualität des Wasser weiter zu erhöhen. Die Leitfähigkeitsmessung ist lediglich optional. In weiteren Ausführungsbeispielen wird der Rückführzyklus basierend auf einem Parameter (z. B. Stillstandszeit oder Rückführzeit) durchgeführt, d. h. es wird eine Rückführung für eine vorbestimmte Zeit durchgeführt, ohne dass eine Leitfähigkeitsmessung durchgeführt wird.

Optional kann bei einem Nichtbetreiben der Pumpe 170 das Wasser nicht von dem Ausgleichsbehälter 130 zur Umkehrosmoseanlage 120 gelangen. Da jedoch der Enthärter 110 ständig Wasser nachliefert, steigt das Niveau in dem Ausgleichsbehälter 130 bis es das Niveau des ersten Auslasses 132a erreicht, um dann anschließend über die Umgehungsleitung 136 direkt dem Boiler 300 zugeführt zu werden. Somit kann durch eine Steuerung (beispielsweise der Pumpe 170) erreicht werden, dass Wasser lediglich über den Enthärter 110 in den Boiler 300 gelangt.

Nach dem Aufheizen des Wassers in dem Boiler 300 kann das Wasser über einen Auslass einem Spülraum der Spülmaschine (nicht gezeigt in der Fig.) zugeführt werden. Der Boiler 300 weist eine optionale Entlüftung 330 auf.

Fig. 3 zeigt weitere optionale Elemente der Spülmaschine nach Ausführungsbeispielen der Erfindung. Im Vergleich zu dem Ausführungsbeispiel, welches in der Fig. 2 gezeigt ist, weist das Ausführungsbeispiel der Fig. 3 zusätzlich den Spülraum 400, weitere Pumpen 520, 530, 540 und einen Regeneriermittelbehälter 200 auf.

Der Regeneriermittelbehälter 200 weist beispielsweise einen Niveausensor 210 auf und ist ausgebildet, ein Regeneriermittel zu speichern, dessen Niveau in dem Regeneriermittelbehälter 200 über den Niveausensor 210 erfasst wird. Der Regeneriermittelbehälter 200 ist über eine dritte Ventilrichtung 163 mit einem Einlass 110a des Enthärters 110 verbunden. Außerdem weist die Spülmaschine eine Blende 280 und einen Zulaufbehälter 285 auf. Die Blende 280 ist zwischen der zweiten Ventileinrichtung 162 und der wassertechnischen Sicherungseinrichtung 150 ausgebildet und ist in der Lage, den Zufluss von Wasser entweder zu der wassertechnischen Sicherungseinrichtung 150 zu erlauben oder zumindest eine Teilmenge von dem Rohwasser zu dem Zulaufbehälter 285 zu leiten. Der Zulaufbehälter 285 ist zwischen einem Auslass der Blende 280 und einem Einlass 201 des Regeneriermittelbehälters 200 angeordnet, sodass Wasser über die Blende 280 und den Zulaufbehälter 285 gezielt in den Regeneriermittelbehälter 200 geleitet werden kann. Außerdem weist der Zulaufbehälter 285 einen optionalen Niveausensor auf, der ein Volumen an Rohwasser in dem Zulaufbehälter 285 konstant hält (beispielsweise kann das Volumen ein zwischen 100 und 300 ml liegen oder ca 180 ml betragen). Überschüssiges Wasser aus dem Zulaufbehälter 285 wird über eine Abflussleitung 155 dem Ausgleichsbehälter 130 zugeleitet.

Der Ausgang 110b des Enthärters 110 ist mit der vierten Ventileinrichtung 164 verbunden, die einen Wasserfluss entweder zwischen dem Enthärter 110 und der Abwasserleitung 116 herstellt oder aber zwischen dem Enthärter 110 und dem Ausgleichsbehälter 130 freigibt.

Die Arbeitsweise der Wasseraufbewahrung kann wie folgt beschrieben werden. Der Regeneriermittelbehälter 200 wird beispielsweise mit Salz befüllt und das benötigte Wasser kann der Regeneriermittelbehälter 200 über den Zulaufbehälter 285 beziehen, der wiederum über die Blende 280 im Zulauf zur wassertechnischen Sicherungseinrichtung 150 befüllt wird. Der Überlauf des Zulaufbehälters 285 geht dann beispielsweise in das Schälwasser und wird direkt dem Ausgleichsbehälter 130 zugeführt. Das Regeneriermittel gelangt über das Besolungsventil (dritte Ventileinrichtung 163) in den Ionentauscher (Enthärter 110). Über den Salzfüllstandsmesser 210 kann beispielsweise festgestellt werden, ob ausreichend Sole im Salzbehälter 200 vorhanden ist. Dies kann beispielsweise über die physikalischen Eigenschaften der Flüssigkeitsdichte detektiert werden und einer Position eines Schwimmers zugeordnet sein. Wenn die Dichte aufgrund einer abnehmenden Solekonzentration sinken sollte, sinkt ebenfalls der Schwimmer ab und kann somit einen Alarm auslösen (beispielsweise über einen Reedkontakt), der an einer Anzeige der Spülmaschine angezeigt wird. Somit weiß ein Nutzer, ob die Salzkonzentration ausreichend ist oder ob weiteres Salz nachzufüllen wäre.

Somit kann das Rohwasser von dem Rohwasseranschluss 10 über die zweite Ventileinrichtung 162 direkt in den Regeneriermittelbehälter 200 geleitet werden. Danach kann über eine Besolung das Regeneriermittel aus dem Regeneriermittelbehälter 200 über die dritte Ventileinrichtung 163 (die in diesem Modus entsprechend geöffnet wird) dem Enthärter 110 zugeführt werden.

Der Spülraum 400 der Geschirrspülmaschine aus der Fig. 3 weist einen Einlass 401 und einen Auslass 402 auf. Außerdem sind in dem Spülraum 400 Sprühdüsen 410, 420 ausgebildet, die eine Verteilung des Wassers in dem Spülraum 400 bewirken. Die Sprühdüsen 410 dienen beispielsweise der Nachspülung und die weiteren Sprühdüsen 420 werden während des Spülgangs und der Reinigung genutzt. An dem Einlass 401 ist eine Entlüftung 450 ausgebildet und der Auslass 402 ist über eine zweite Pumpe 520 mit der Entlüftung 450 verbunden. Die Entlüftung 450 dient vorrangig dem Zweck, beispielsweise im Falle einer tieferliegenden Abwasserleitung ein Leersaugen des Tanks zu verhindern. Die Entlüftung 450 ist ferner ausgebildet, dem Abwasser, welches über den Auslass aus dem Spülraum 400 durch die zweite Pumpe 520 zu der Entlüftung gepumpt wird, Luftblasen zu entziehen und nach dieser Entlüftung dem Abwasseranschluss 20 zuzuführen. Die durch die Entlüftung entzogene Luft wird über den Einlass 401 dem Spülraum 400 zugeführt.

Außerdem weist die Spülmaschine eine Verbindung des Boilers 300 mit den Sprühdüsen 410 in dem Spülraum auf, wobei zwischen dem Boiler 300 und den Sprühdüsen 410 eine dritte Pumpe 530 angeordnet ist. Die dritte Pumpe 530 pumpt das heiße Wasser aus dem Boiler 300 zu den Sprühdüsen 410. Außerdem weist der Boiler 300 die optionale Entlüftung 330 auf.

Außerdem ist eine Enthärterabwasserleitung 116 zwischen der vierten Ventileinrichtung und dem Abwasseranschluss 20 ausgebildet. Die vierte Ventileinrichtung 164 ist außerdem ausgebildet, um wahlweise eine Verbindung des Ausganges 110b des Enthärters 110 entweder mit der Enthärterabwasserleitung 116 herzustellen oder zwischen dem Enthärter 110 und dem Ausgleichsbehälter 130 herzustellen.

Die Spülmaschine der Fig. 3 weist weiter eine vierte Pumpe 540 auf, die Spülwasser aus dem Spülraum 400 hin zu den Düsen 420 pumpt, um so einen Spülkreislauf in dem Spülraum 400 bereitzustellen.

Der Retentatausgang 122 der Umkehrosmoseanlage 120 kann ebenfalls mit dem Abwasseranschluss 20 über eine Retentatleitung 127 verbunden sein.

Alle weiteren Komponenten wurden bereits in der Fig. 2 beschrieben, sodass hier auf eine Wiederholung verzichtet werden kann. Es versteht sich, dass die in der Fig. 3 gezeigten weiteren Komponenten optional sind bzw. in einer anderen Kombination oder nur einige davon realisiert zu sein brauchen.

Die Spülmaschine kann weiter eine Steuereinheit aufweisen, die eine oder mehrere oder alle der folgenden Arbeitsweisen realisiert:
1. Das Rohwasser kann über den Rohwasseranschluss 10 über die wassertechnische Sicherungseinrichtung 150 und die Enthärtung 110 zunächst in den Ausgleichsbehälter 130 gelangen. Dort wird es über die Pumpe 170 zur Umkehrosmoseanlage 120 gepumpt. Von dort wird das Permeat über den Permeatausgang 121 in den Boiler 300 geleitet. Nach Aufheizung in dem Boiler wird das Wasser über die dritte Pumpe 530 zu den Sprühdüsen 410 in den Spülraum 400 gepumpt. Ein Spülvorgang läuft beispielsweise derart ab, dass zuerst das im Spülmaschinentank befindliche Wasser über die vierte Pumpe 540 und den Wascharm 420 über eine bestimmte Zeit umgewälzt wird. Dann wird im Anschluss daran das Wasser aus dem Boiler 300 über die dritte Pumpe 530 dem Nachspülsystem 410 zugeführt. Das überschüssige Wasser nach einem Spülvorgang wird dann über die zweite Pumpe 520 dem Abwasser zugeführt.
2. Die Umkehrosmoseanlage 120 wird zur weiteren Wasseraufbereitung nicht genutzt. In einer anderen Betriebsweise wird das Wasser nach dem Enthärter 110 in dem Ausgleichsbehälter 130 gesammelt. Da die Pumpe 170 in diesem Modus nicht arbeitet, steigt das Niveau in dem Ausgleichsbehälter 130 an bis es über den Überlauf 136 direkt in den Boiler 300 gelangt. Daran anschließend folgt der gleiche Wasserverlauf, wie er zuvor beschrieben wurde.
3. Eine weitere Verbesserung des ersten Arbeitsmodus kann dadurch erreicht werden, dass die optionale Leitfähigkeitsmesseinrichtung 140 feststellt, dass das Permeat von der Umkehrosmoseanlage 120 nicht die erforderliche Qualität aufweist. In diesem Fall kann die erste Ventileinrichtung 161 derart aktiviert werden, dass die Rückflussleitung 145 geöffnet wird und das Wasser von dem Permeatausgang 121 zurückgeleitet wird in den Ausgleichsbehälter 110. Auf die optionale Leitfähigkeitserfassung kann verzichtet werden, wenn in der Steuerung eine bestimmte Zirkulationsdauer zur Eliminierung des Leitfähigkeitspeaks beispielsweise in Abhängigkeit einer Stillstandzeit hinterlegt ist. In diesem Fall kann auf eine Leitfähigkeitsmesseinrichtung verzichtet werden. Somit entsteht ein geschlossener Kreislauf, sodass das Wasser von dem Ausgleichsbehälter 110 wiederum über die Pumpe 170 in die Umkehrosmoseanlage 120 gelangt. Von dort gelangt es wiederum über die erste Ventileinrichtung 161 zurück in den Ausgleichsbehälter 130. Dieser geschlossene Kreislauf kann solange fortgesetzt werden, bis die Leitfähigkeitsmesseinrichtung 140 signalisiert, dass die Wasserqualität ausreicht, woraufhin die erste Ventileinrichtung 161 geschlossen werden kann und das Permeat von dem Permeatausgang 121 direkt in den Boiler 300 gepumpt wird. Bei weiteren Ausführungsbeispielen ist es ebenfalls möglich, dass nur ein Teil des Permeats über den Kreislauf zurück geleitet wird (z.B. durch ein teilweises öffnen der ersten Ventileinrichtung 161).
4. Der Enthärter 110 wird regeneriert, wenn keine freien Bindestellen mehr im Harz vorhanden sind. Nach einem komplett aufgebrauchten Harz wird dazu der Enthärter mit Sole regeneriert, die über das Besolungsventil (dritte Ventileinrichtung 163) dem Enthärter 110 zugeführt wird. Um den Solebehälter 200 mit Wasser aufzufüllen, wird noch vor der wassertechnischen Sicherungseinrichtung 150 über die Blende 280 dem Zulaufwasser ein kleiner Teilstrom entzogen, der den Zulaufbehälter 285 (Behälter im Zulauf zum Solebehälter) füllt. Über diesen Behälter 285, der geodätisch über dem Salzbehälter (Regeneriermittelbehälter 200) liegt, wird der Regeneriermittelbehälter 200 mit Rohwasser befüllt.

Fig. 4A zeigt eine Raumansicht des Regeneriermittelbehälters 130 mit dem ersten Einlass 131a, der mit dem Enthärter 110 verbindbar ist. Weiter weist der Ausgleichsbehälter 130 den zweiten Einlass 131b an einer Oberseite auf, der mit der wassertechnischen Sicherungseinrichtung 150 verbindbar ist. Außerdem weist der Ausgleichsbehälter 130 einen ersten Auslass 132a an einer Oberseite auf, der mit der Umgehungsleitung 136 hin zu dem Boiler verbindbar ist. Seitlich angeordnet ist der zweite Auslass 132b, der mit der Pumpe 170 verbindbar ist. Außerdem ist seitlich angeordnet der Anschluss 130e, der mit dem Chemieanschluss oder dem Abwasseranschluss verbindbar ist. Schließlich ist seitlich der dritte Einlass 131c ausgebildet, der mit der ersten Ventileinrichtung 161 verbindbar ist und dem oben genannten geschlossenen Kreislauf dient.

Außerdem weist der Ausgleichsbehälter 130 ein Gehäuse auf mit einem darin befindlichen Hohlraum, um das Wasser dort zu sammeln. Schließlich weist der Ausgleichsbehälter 130 einen Anschluss für den Niveausensor 135 auf (der in der Fig. 4a nicht zu sehen ist), der zumindest teilweise in dem Ausgleichsbehälter 130 realisiert sein kann.

Fig. 4B zeigt eine Querschnittsansicht durch den Ausgleichsbehälter 130, wobei der Anschluss für den Niveausensor 135 sichtbar ist. Der Niveausensor 135 kann beispielsweise an eine Schwimmereinrichtung koppeln oder die Schwimmereinrichtung kann Teil des Niveausensors 135 sein. Somit kann ein Druck auf eine Sensoreinrichtung ausgeübt werden, die in Abhängigkeit von dem ausgeübten Druck ein Wasserniveau in dem Ausgleichsbehälter 130 misst.

Fig. 4C zeigt eine Seitenansicht des Ausgleichsbehälters 130 von einer Vorderseite der Raumansicht aus der Fig. 4A. Wiederum sind drei Anschlüsse an der Oberseite sichtbar: der erste Auslass 132a, der zweite Einlass 131b und der erste Einlass 131a und seitlich ist der zweite Auslass 132b und der vierte Auslass 130e sichtbar, wobei der dritte Einlass 131c verdeckt ist.

Fig. 4D zeigt eine Draufsicht auf den Ausgleichsbehälter 130, wobei wiederum der erste Auslass 132a, der zweite Einlass 131b, der erste Einlass 131a und seitlich der dritte Einlass 131c sichtbar sind.

Schließlich zeigt Fig. 4E eine Seitenansicht jener Seite des Ausgleichsbehälters 130, die gegenüberliegend zu der Seite ist, an welcher der dritte Einlass 131c, der zweite Auslass 132b und der Anschluss 130e ausgebildet sind. An der Oberseite sichtbar ist der erste Auslass 132a (vgl. Fig. 4C).

Weitere Ausführungsbeispiele der vorliegenden Erfindung beziehen sich somit insbesondere auch auf einen Ausgleichsbehälter 130 für eine sichere Betriebsweise einer Umkehrosmoseanlage 120, die in einer Spülmaschine integriert ist.

Weitere vorteilhafte Aspekte der vorliegenden Erfindung lassen sich wie folgt zusammenfassen.

An dem Spülmaschineneingang 10 befindet sich, wie oben beschrieben, beispielsweise ein Magnetventil 162 (zweite Ventileinrichtung) mit einem Mengenregler, der beispielsweise ein vorbestimmtes Volumen pro Zeiteinheit einstellt (z.B. vier Liter pro Minute). Dem Ventil 162 nachgeschaltet ist die wassertechnische Sicherungseinrichtung 150, die einen Luftspalt bereitstellt. Weiter in Fließrichtung angeschlossen ist der Enthärter 110. Nach dem Enthärter 110 fließt das Wasser in den Ausgleichsbehälter 130, der als ein Bindeglied zwischen dem Enthärter 110 und einer nachgeschalteten Umkehrosmoseanlage 120 dient.

Die Aufgabe des Ausgleichsbehälters 130 umfasst beispielsweise die Synchronisation von Volumenströmen einer zufließenden Wassermenge mit einer abfließenden Wassermenge. Dadurch wird einerseits vermieden, dass durch den sich im System aufbauenden Rückstau der Luftspalt zu viel Schälwasser produziert, und andererseits, dass die Pumpe 170 aufgrund des Wassermangels kavitiert. Somit wird also eine kontinuierliche Arbeitsweise der Pumpe 170 erreicht. Dadurch, dass der Ausgleichsbehälter 130 ein Niveau des enthaltenen Wassers überwacht und das Gesamtsystem elektronisch regelbar ist, können die oben beschriebenen Zustände (Leerlaufen und Rückstau) nicht eintreten und die Anlage kann in einem optimalen Betriebszustand betrieben werden.

Eine weitere Aufgabe des Ausgleichsbehälters 130 besteht in der Entgasung des vom Enthärter 110 zufließenden Wassers. Da bei der Passage des Wassers durch den Enthärter 110 fein befindliche Gasblasen in dem Wasser fein dispergiert sind und die nachgeschaltete Pumpe 170 nicht kavitieren sollte, wird durch das Entgasen eine bessere Funktionsweise der Pumpe 170 sichergestellt.

Ein weiterer Vorteil der Erfindung besteht darin, dass die Schälwassermenge, die sich an dem Luftspalt bildet, nicht dem Boiler 300 zugleitet wird, sondern über den Ausgleichsbehälter 130, der Pumpe 170 und damit zu der Umkehrosmoseanlage 120 weitergeleitet wird. Erst nach der Demineralisierung gelangt somit dieses Wasser in den Boiler. Dadurch wird die gewünschte Qualität des Wassers in dem Boiler deutlich erhöht.

Optional kann die Spülmaschine somit auch mit enthärtetem Wasser betrieben werden (Minimierung des Wasserverbrauchs), wobei in diesem Fall der Ausgleichsbehälter 130 als ein Überlauf hin zu dem Boiler 300 dient.

Zur Erreichung einer stets optimalen Wasserqualität kann die Umkehrosmoseanlage 120 auch derart betrieben werden, dass vor der eigentlichen Wasserproduktion erst eine sogenannte Leitfähigkeitspeakmessung durchgeführt wird und ein Leitfähigkeitspeak minimiert wird. Dies erfolgt dadurch, dass das gewonnene Permeat zurück in den Ausgleichsbehälter 130 geleitet wird und die Anlage im Kreislauf betrieben wird. Damit wird der Wasserverbrauch insgesamt minimiert.

Um die Umkehrosmoseanlage 120 zu reinigen oder zu konservieren, können die erforderlichen Chemikalien über einen Anschlussstutzen 130e dem Ausgleichsbehälter 130 zugeführt werden. Dadurch werden sie direkt über den Ausgang des Behälters 130 zur Pumpe 170 geleitet, die dann die Chemikalien an die Membran 123 der Umkehrosmoseanlage 120 weiterleiten und diese konservieren beziehungsweise reinigen kann.

Somit bieten Ausführungsbeispiele der Erfindung weiter den Vorteil, dass eine Kombination zwischen einer internen Umkehrosmoseanlage 120 in einer Spülmaschine und einer gleichzeitig vorgeschalteten Enthärtung 110 möglich wird.

Wenn kein Ausgleichsbehälter 130 vorgeschaltet wäre, könnte die Betriebssicherheit und Funktion des Gerätes nicht sichergestellt werden, da entweder die Pumpe 170 der Umkehrosmoseanlage 120 trocken läuft oder zu viel Schälwasser produziert wird. Außerdem wäre ein Wechsel zwischen enthärtetem Wasser und demineralisierten Wasser zum Betrieb der Spülmaschine nicht möglich.

Falls die Synchronisation der Volumenströme über den Ausgleichsbehälter 130 nicht ausreichend sein sollte, könnte eine weitere Synchronisation der Volumenströme über eine Drehzahlregelung der Pumpe 170 vorgenommen werden. Außerdem könnten bei weiteren Ausführungsbeispielen ein Zwei- oder Drei-Wegeventil genutzt werden, um enthärtetes Wasser entweder der Umkehrosmoseanlage oder dem Boiler 300 zuzuleiten.

Weitere Ausführungsbeispiele beziehen sich ebenfalls auf eine Steuereinrichtung, die ausgebildet ist, um eine zuvor beschriebene Spülmaschine zu steuern. Diese Steuerung kann beispielsweise wie folgt geschehen.

Zunächst erfolgt eine Befüllung des Ausgleichsbehälters 130 mit enthärtetem Wasser. Daran anschließend kann je nach gewähltem Spülprogramm die Spülmaschine entweder auf enthärtetes Wasser oder auf Wasser von der Umkehrosmoseanlage 120 zugreifen (optional mit oder ohne einer Leitfähigkeitspeaksminimierung). Somit ist ein schonender Betrieb der Umkehrosmoseanlage 120 gewährleistet, da die Steuerung erkennt, wenn beispielsweise kein Regeneriermittel eingeführt wurde und kann basierend darauf die Umkehrosmoseanlage 120 im Bypass (unter Nutzung der Umgehungsleitung 136) umgehen. Vorteilhafterweise weist die Spülmaschine nur zwei Anschlussschläuche auf: einen Wasserzulauf und einen Wasserablauf. Es sind bei der Umkehrosmoseanlage 120 verlängerte Standzeiten der einzelnen Komponenten zu erwarten. Durch eine zentrale Steuerung können Fehlermeldungen der Umkehrosmoseanlage 120 und des Enthärters 110 an einem optionalen Display der Spülmaschine angezeigt werden. Somit bieten Ausführungsbeispiele eine eingebaute Enthärtung, eingebaute Umkehrosmose, Leitfähigkeitspeakminimierung und erreichen eine optimale Wasserqualität.

Vorteilhafterweise werden durch Ausführungsbeispiele der vorliegenden Erfindung die Bauteile der Umkehrosmoseanlage einem geringeren Verschleiß aufweisen als bei konventionellen Anlagen, bei denen keine Wahl der Wasserqualität möglich ist. Außerdem wird eine Verringerung des Wasserverbrauchs die Folge sein.

Somit reduziert die Spülmaschine nach der vorliegenden Erfindung den Wasserverbrauch bei gleichzeitiger Verbesserung des Spülergebnisses.

Bei weiteren Ausführungsbeispielen ist eine Kommunikation mit externen Wasseraufbereitungsanlagen über eine zentralen Steuereinheit möglich. Optional kann in die Spülmaschine eine integrierte Wechselpatrone mit Ionentauscherharzfüllung eingesetzt werden.

Bei dem ersten Spülprogramm wird zunächst eine Tankfüllung mit enthärtetem Wasser vorbereitet. Dazu wird vom Zulauf 10 der Maschine Wasser über ein Magnetventil (zweite Ventileinrichtung 162) und einem Luftspalt in der wassertechnischen Sicherungseinrichtung 150 dem Enthärter 110 geleitet. Dort findet ein Ionentausch statt, sodass das Wasser bei der Passage des Ionentauscherharzes enthärtet wird (Ca²⁺ - und Mg²⁺ Ionen werden aus der Flüssigkeit entfernt und durch Na⁺ Ionen ersetzt). Danach fließt das enthärtete Wasser in den Ausgleichsbehälter 130 und wird dort über einen Überlauf/Entlüftung 132a dem Boiler 300 der Maschine zugeführt. Nach der Erwärmung auf Solltemperatur wird es über die Nachspülpumpe (dritte Pumpe 530) der Nachspüleinrichtung in die Maschine und schließlich in den Spülraum 400 gepumpt.

Ein weiteres Spülprogramm bezieht sich auf eine Spülmaschine, die mit enthärtetem oder demineralisierten Wasser betrieben werden soll, wobei es die zusätzliche Option gibt, einen Leitfähigkeitspeak vor der Wasserzugabe zu dem Boiler 300 zu eliminieren. In dieser Betriebsweise entspricht der Maschinenbetrieb über enthärtetem Wasser dem zuvor beschriebenen Modus. Für den Betrieb der Maschine mit demineralisiertem Wasser läuft das zufließende Wasser nach dem Ausgleichsbehälter 130 über die Pumpe 170 in die Umkehrosmoseanlage 120. Das dabei produzierte Permeat fließt dann in den Boiler 300 und wird wie zuvor beschrieben der Maschine zugeführt. Der optionale Leitfähigkeitspeak wird durch die Diffusion der Mineralien im Konzentrat der Umkehrosmosemembran 123 in das Permeat hervorgerufen. Dies ist ein zeit- und temperaturbehafteter Vorgang. Das heißt, je länger die Stillstandzeit der Umkehrosmoseanlage 120 ist, desto höher die initiale Permeatleitfähigkeit. Durch das Zuführen des Permeats über das Peakventil (erste Ventileinrichtung 161) in den Ausgleichsbehälter 130, über eine bestimmte, parametrisierbare Zeit, kann die Leitfähigkeit im Permeat soweit herabgesetzt werden, dass beim Schließen des Peakventils 161 das Permeat unmittelbar in der gewünschten Qualität dem Boiler 300 zugeführt werden kann. Von dort aus fließt das Wasser wie zuvor beschrieben in die Maschine.

Ein weiterer Betriebsmodus betrifft den Fall, wenn kein Regeneriermittel eingeführt wurde und die Umkehrosmose im Bypass umgangen werden kann (Membranschonung). In diesem Fall, wenn der eingebaute Enthärter 110 von seiner Kapazität erschöpft ist, muss dieser regeneriert werden. Dies geschieht, je nach Wasserhärte, nach einer bestimmten durchflossenen Litermenge. Die Regeneration des Enthärters 110 wird mit einer konzentrierten NaCl Lösung durchgeführt, die über das Besolungsventil 163 (dritte Ventileinrichtung) dem Enthärter 110 zugeführt wird. Über das Umschaltventil wird dann die überschüssige Sole in das Abwasser der Maschine gegeben. Damit die Regeneration erfolgen kann, wird der Salzbehälter 200 (Regeneriermittelbehälter) mit NaCl aufgefüllt, welches dann über den Wasserzulauf automatisch in Wasser gelöst wird. Damit nicht innerhalb kurzer Zeitintervalle Salz nachgefüllt werden muss, ist der Solebehälter 200 so ausgelegt, dass mehrere Regenerationen durchgeführt werden können, bevor dieser leer wird.

Wenn der Leerstand des Salzbehälters 200 erreicht ist, gibt der Salzfüllstandsensor 210 ein Signal an die Steuerung. Diese schaltet dann, nachdem der Ionentauscher erschöpft ist, die Umkehrosmose auf Bypass, sodass das zufließende Wasser wie zuvor beschrieben über den Ausgleichsbehälter 130 direkt in den Boiler 300 gegeben wird.

Ein weiterer Vorteil besteht darin, dass lediglich zwei Anschlussschläuche benötigt werden, da durch das Zusammenführen des Abwassers des Enthärters 110 mit dem Abwasser aus der Laugenpumpe 520 (zweite Pumpe) in der Abwasserbelüftungseinrichtung 450 und nachgeschaltet des Konzentrats aus der Umkehrosmose 120 der Abwasserschlauch alle Wasserströme aus der Maschine abführen kann.

## Patentansprüche

1. Spülmaschine mit einem Anschluss (10) für Rohwasser und einer Wasseraufbereitungsanlage (100), wobei die Wasseraufbereitungsanlage (100) Folgendes umfasst:
eine Umkehrosmoseanlage (120),
einen Enthärter (110), der ausgebildet ist, um das Rohwasser von dem Anschluss (10) zu enthärten; **dadurch gekennzeichnet, dass** die Spülmaschine ferner folgendes umfasst:
einen Ausgleichsbehälter (130), der fluid zwischen dem Enthärter (110) und der Umkehrosmoseanlage (120) angeordnet ist, wobei der Ausgleichsbehälter (130) einen Zwischenspeicher für das enthärtete Wasser von dem Enthärter (110) bereitstellt.

2. Spülmaschine nach Anspruch 1, wobei der Ausgleichsbehälter (130) einen Auslass (132a) für eine Umgehungsverbindung (136) zum Vorbeileiten an der Umkehrosmoseanlage (120) aufweist, wobei der Auslass (132a) an dem Ausgleichsbehälter (130) derart angeordnet ist, um Luft oder enthärtetes Wasser aus der Wasseraufbereitungsanlage (100) auszugeben.

3. Spülmaschine nach Anspruch 1 oder 2, wobei die Umkehrosmoseanlage (120) ausgebildet ist, um Wasser in ein zum Spülen genutztes Permeat und ein zu entsorgendes Retentat zu trennen, und die Spülmaschine eine Leitfähigkeitsmesseinrichtung (140) zur Messung einer Qualität des Permeats und eine Rückflussleitung (145) zur Rückführung des Permeats in den Ausgleichsbehälter (130) aufweist, wobei die Leitfähigkeitsmesseinrichtung (140) derart angeordnet ist, um vor einem Rückfluss des Permeats in den Ausgleichsbehälter (130) über die Rückflussleitung (145) eine Leitfähigkeitsmessung zur Bestimmung der Qualität auszuführen.

4. Spülmaschine nach einem der vorhergehenden Ansprüche, die weiter einen Regeneriermittelbehälter (200) aufweist, der mit dem Enthärter (110) verbunden ist und einen Speicher für ein Regeneriermittel bereitstellt.

5. Spülmaschine nach Anspruch 4, wobei der Regeneriermittelbehälter (200) einen Befüllungssensor (210) zur Messung einer Solekonzentration in dem Regeneriermittelbehälter (200) aufweist.

6. Spülmaschine nach einem der vorhergehenden Ansprüche, die weiter eine wassertechnische Sicherungseinrichtung (150) fluid zwischen dem Anschluss (10) für Rohwasser und dem Enthärter (110) aufweist, wobei die wassertechnische Sicherungseinrichtung (150) einen Luftspalt und einen Anschluss für eine Wasserverbindung (155) aufweist, so dass das Rohwasser vor der Zuführung zu dem Enthärter (110) den Luftspalt überwindet und die Wasserverbindung (155) mit dem Ausgleichsbehälter (130) unter Umgehung des Enthärters (110) verbunden ist.

7. Spülmaschine nach einem der vorhergehenden Ansprüche, die weiter eine Pumpe (170) zwischen dem Ausgleichsbehälter (130) und der Umkehrosmoseanlage (120) aufweist, wobei die Pumpe (170) ausgebildet ist, um enthärtetes Wasser mit einem vorbestimmten Druck der Umkehrosmoseanlage (120) zuzuführen.

8. Spülmaschine nach einem der vorhergehenden Ansprüche, wobei der Ausgleichsbehälter (130) weiter einen Niveausensor (135) zur Messung eines Wasserniveaus in dem Ausgleichsbehälter (130) und/oder einen Anschluss (130e) zum Entleeren und zum Zuführen von Wartungsmitteln aufweist.

9. Spülmaschine nach einem der vorhergehenden Ansprüche, die weiter eine Enthärterabwasserleitung (116) aufweist, die zwischen einem Auslass (110b) des Enthärters (110) und einem Abwasseranschluss (20) angeordnet ist.

10. Spülmaschine nach einem der vorhergehenden Ansprüche, soweit rückbezogen auf Anspruch 2, die weiter einen Boiler (300) aufweist und der Boiler (300) einen ersten Einlass aufweist, der mit der Umgehungsverbindung (136) des Ausgleichsbehälters (130) verbunden ist, und einen zweiten Einlass aufweist, um Permeat aus der Umkehrosmoseanlage (120) über eine Permeatleitung (305) zu erhalten.

11. Spülmaschine nach einem der vorhergehenden Ansprüche, die weiter eine Steuereinheit aufweist, wobei die Steuereinheit ausgebildet ist, um Betriebszustände der Wasseraufbereitungsanlage (100) zu erfassen und zu steuern, und die Spülmaschine weiter Folgendes aufweist:
soweit rückbezogen auf Anspruch 3, eine erste Ventileinrichtung (161) zum Steuern eines Rückflusses entlang der Rückflussleitung (145), und/oder
eine zweite Ventileinrichtung (162) bei dem Rohwasseranschluss (10), wobei die zweite Ventileinrichtung (162) ausgebildet ist, um einen vordefinierten Volumenstrom von Rohwasser der Wasseraufbereitungsanlage (100) bereitzustellen; und/oder
soweit rückbezogen auf Anspruch 4, eine dritte Ventileinrichtung (163), die zwischen dem Regeneriermittelbehälter (200) und dem Enthärter (110) angeordnet und ausgebildet ist, um gesteuert Regeneriermittel dem Enthärter (110) zuzuführen, und/oder
soweit rückbezogen auf Anspruch 6 und Anspruch 9, eine vierte Ventileinrichtung (164), die zwischen dem Enthärter (110) und dem Ausgleichsbehälter (130) angeordnet ist, wobei die vierte Ventileinrichtung (164) ausgebildet ist, um gesteuert einen Auslass (110b) des Enthärters (110) mit der Enthärterabwasserleitung (116) oder mit dem Ausgleichsbehälter (130) zu verbinden,
wobei die Steuereinheit ausgebildet ist, die erste Ventileinrichtung (161) und/oder die zweite Ventileinrichtung (162) und/oder die dritte Ventileinrichtung (163) und/oder die vierte Ventileinrichtung (164) und/oder die Pumpe 170 zu steuern und/oder Resultate der Leitfähigkeitsmesseinrichtung (140) zu erfassen.

12. Spülmaschine nach Anspruch 11, wobei die Steuereinheit ausgebildet ist, um zumindest eine der folgenden Funktionen zu verfüllen:
- ein Wasserniveau des Ausgleichsbehälters (130) zu erfassen und basierend darauf die Pumpe (170) und/oder die zweite Ventileinrichtung (162) zwischen der wassertechnischen Sicherungseinrichtung (150) und dem Rohwasseranschluss (10) zu steuern, um ein Niveau in dem Ausgleichsbehälter (130) konstant zu halten;
- basierend auf einer Leitfähigkeitsmessung der Leitfähigkeitsmesseinrichtung (140) mittels der ersten Ventileinrichtung (161) zwischen der Umkehrosmoseanlage (120) und dem Ausgleichsbehälter (130) einen Permeatrückfluss in einem solchen Umfang oder solange zu bewirken, bis das Permeat einen vorbestimmten Zielwert für die Leitfähigkeit erreicht;
- die dritte Ventileinrichtung (163) derart zu steuern, dass eine Enthärtung des Enthärters (110) einen vorbestimmten Wert erreicht;
- soweit rückbezogen auf Anspruch 10, den Boiler (300) selektiv mit enthärtetem Wasser über die Umgehungsleitung (136) oder der Permeatleitung (305) durch Steuern der Pumpe (170) und/oder der zweiten Ventileinrichtung (162) zu versorgen.

13. Spülmaschine nach Anspruch 11 oder 12, wobei die Steuereinheit ausgebildet ist, ohne eine Leitfähigkeitsmessung durchzuführen, basierend auf einem Parameter, der von einer Stillstandzeit abhängt oder eine Rückführzeit anzeigt, mittels der ersten Ventileinrichtung (161) von der Umkehrosmoseanlage (120) zu dem Ausgleichsbehälter 130 einen Permeatrückfluss für eine Rückflussdauer zu erwirken, die von dem Parameter abhängt.

## Claims

1. A dishwasher with a connection (10) for untreated water and a water treatment system (100), wherein the water treatment system (100) comprises the following:
a reverse osmosis system (120),
a softener (110) which is designed to soften the untreated water from the connection (10);
**characterized in that** the dishwasher further comprises the following:
an equalizing tank (130) which is arranged in fluid terms between the softener (110) and the reverse osmosis system (120), wherein the equalizing tank (130) provides an intermediate tank for the softened water from the softener (110).

2. The dishwasher according to Claim 1, wherein the equalizing tank (130) has an outlet (132a) for a bypass connection (136) for bypassing the reverse osmosis system (120), wherein the outlet (132a) is arranged on the equalizing tank (130) in such a manner that air or softened water can be emitted from the water treatment system (100).

3. The dishwasher according to Claim 1 or 2, wherein the reverse osmosis system (120) is designed to separate water into a permeate used for washing and a retentate which is to be disposed of and the dishwasher has a conductivity measuring device (140) for measuring permeate quality and a return flow line (145) for returning the permeate into the equalizing tank (130), wherein the conductivity measuring device (140) is arranged in such a manner that before the permeate is returned to the equalizing tank (130) via the return flow line (145), a conductivity measurement can be carried out to determine the quality.

4. The dishwasher according to one of the preceding claims which further has a regeneration agent container (200) which is connected to the softener (110) and provides a store for a regeneration agent.

5. The dishwasher according to Claim 4, wherein the regeneration agent container (200) has a filling sensor (210) for measuring a salt water concentration in the regeneration agent container (200).

6. The dishwasher according to one of the preceding claims which has a water safety device (150) which is arranged in fluid terms between the untreated water connection (10) and the softener (110), wherein the water safety device (150) provides an air gap and a connection for a water connection (155), so that the untreated water crosses the air gap before being fed to the softener (110) and the water connection (155) is connected to the equalizing tank (130), bypassing the softener (110).

7. The dishwasher according to one of the preceding claims which also has a pump (170) between the equalizing tank (130) and the reverse osmosis system (120), wherein the pump (170) is designed to supply softened water at a predetermined pressure to the reverse osmosis system (120).

8. The dishwasher according to one of the preceding claims, wherein the equalizing tank (130) also has a level sensor (135) for measuring a water level in the equalizing tank (130) and/or a connection (130e) for drainage and for supplying maintenance agents.

9. The dishwasher according to one of the preceding claims which has a softener waste water line (116) which is arranged between an outlet (110b) of the softener (110) and a waste water connection (20).

10. The dishwasher according to one of the preceding claims, referring back to Claim 2, which further has a boiler (300) and the boiler (300) has a first inlet which is connected to the bypass connection (136) of the equalizing tank (130) and a second inlet, in order to obtain permeate from the reverse osmosis system (120) via the permeate line (305).

11. The dishwasher according to one of the preceding claims which further has a control unit, wherein the control unit is configured to detect and control operating states of the water treatment system (100) and the dishwasher further comprises the following:
referring back to Claim 3, a first valve device (161) for controlling a return flow along the return flow line (145) and/or
a second valve device (162) in the case of the untreated water connection (10), wherein the second valve device (162) is configured to supply a predefined volume flow of untreated water to the water treatment system (100); and/or
referring back to Claim 4, a third valve device (163) which is arranged and configured between the regeneration agent container (200) and the softener (110), in order to supply regeneration agent to the softener (110) in a controlled manner, and/or
referring back to Claim 6 and Claim 9, a fourth valve device (164) is arranged between the softener (110) and the equalizing tank (130), wherein the fourth valve device (164) is configured to connect in a controlled manner an outlet (110b) of the softener (110) to the softener waste water line (116) or to the equalizing tank (130),
wherein the control unit is designed to control the first valve device (161) and/or the second valve device (162) and/or the third valve device (163) and/or the fourth valve device (164) and/or the pump (170) and/or to collect results from the conductivity measuring device (140) .

12. The dishwasher according to Claim 11, wherein the control unit is configured to satisfy at least one of the following functions:
- to detect a water level of the equalizing tank (130) and, based on this, to control the pump (170) and/or the second valve device (162) between the water safety device (150) and the untreated water connection (10), in order to retain a constant level in the equalizing tank (130);
- based on a conductivity measurement by the conductivity measuring device (140), to bring about a permeate return flow between the reverse osmosis system (120) and the equalizing tank (130) by means of the first valve device (161) to such an extent or for such a period of time that the permeate achieves a predetermined target valve for conductivity;
- to control the third valve device (163) in such a manner that a softening by the softener (110) reaches a predetermined value;
- referring back to Claim 10, to supply the boiler (300) selectively with softened water via the bypass line (136) or the permeate line (305) by controlling the pump (170) and/or the second valve device (162).

13. The dishwasher according to Claim 11 or 12, wherein the control unit is designed, without carrying out a conductivity measurement, based on a parameter which depends on the downtime or displays a return time, by means of the first valve device (161) from the return osmosis system (120) to the equalizing tank (130) to bring about a permeate return flow for a return flow duration that depends on the parameter.

## Revendications

1. Lave-vaisselle avec un branchement (10) pour de l'eau brute et une installation de traitement de l'eau (100), l'installation de traitement de l'eau (100) comprenant ce qui suit :
une installation d'osmose inverse (120),
un adoucisseur (110), qui est conçu pour adoucir l'eau brute provenant du branchement (10) ;
**caractérisé en ce que** le lave-vaisselle comprend en outre ce qui suit :
un récipient d'équilibrage (130), qui est disposé de manière fluide entre l'adoucisseur (110) et l'installation d'osmose inverse (120), le récipient d'équilibrage (130) constituant un réservoir intermédiaire pour l'eau adoucie par l'adoucisseur (110).

2. Lave-vaisselle selon la revendication 1, le récipient d'équilibrage (130) comprenant une sortie (132a) pour une liaison de contournement (136) pour le passage par l'installation d'osmose inverse (120), la sortie (132a) étant disposée sur le récipient d'équilibrage (130) de façon à sortir de l'air ou de l'eau adoucie de l'installation de traitement d'eau (100).

3. Lave-vaisselle selon la revendication 1 ou 2, l'installation d'osmose inverse (120) étant conçue pour séparer l'eau en un perméat utilisé pour le lavage et un retentat à évacuer, et le lave-vaisselle comprenant un dispositif de mesure de conductivité (140) pour la mesure d'une qualité du perméat et une conduite de retour (145) pour le retour du perméat vers le récipient d'équilibrage (130), le dispositif de mesure de conductivité (140) étant disposé de façon à effectuer, avant un retour du perméat vers le récipient d'équilibrage (130) par l'intermédiaire de la conduite de retour (145), une mesure de conductivité afin de déterminer la qualité.

4. Lave-vaisselle selon l'une des revendications précédentes, qui comprend en outre un récipient de produit régénérant (200), qui est relié à l'adoucisseur (110) et qui constitué un réservoir de produit régénérant.

5. Lave-vaisselle selon la revendication 4, le récipient de produit régénérant (200) comprenant un capteur de remplissage (210) pour la mesure d'une concentration en saumure dans le récipient de produit régénérant (200).

6. Lave-vaisselle selon l'une des revendications précédentes, qui comprend en outre un dispositif de sécurité hydraulique (150) disposé de manière fluide entre le branchement (10) pour l'eau brute et l'adoucisseur (110), le dispositif de sécurité hydraulique (150) comprenant un interstice et un branchement pour une liaison hydraulique (155), de façon à ce que l'eau brute surmonte l'interstice avant l'introduction dans l'adoucisseur (110) et que la liaison hydraulique (155) soit reliée avec le récipient d'équilibrage (130) en contournant l'adoucisseur (110).

7. Lave-vaisselle selon l'une des revendications précédentes, qui comprend en outre une pompe (170) entre le récipient d'équilibrage (130) et l'installation d'osmose inverse (120), la pompe (170) étant conçue pour introduire de l'eau adoucie avec une pression prédéterminée dans l'installation d'osmose inverse (120).

8. Lave-vaisselle selon l'une des revendications précédentes, le récipient d'équilibrage (130) comprenant en outre un capteur de niveau (135) pour la mesure d'un niveau d'eau dans le récipient d'équilibrage (130) et/ou un branchement (130e) pour la vidange et l'introduction de produits d'entretien.

9. Lave-vaisselle selon l'une des revendications précédentes, qui comprend en outre une conduite d'eaux usées (116) qui est disposée entre une sortie (110b) de l'adoucisseur (110) et un branchement d'eaux usées (20).

10. Lave-vaisselle selon l'une des revendications précédentes, en référence à la revendication 2, qui comprend en outre un chauffe-eau (300) et le chauffe-eau (300) comprend une première entrée, qui est reliée avec la liaison de contournement (136) du récipient d'équilibrage (130), et qui comprend une deuxième entrée afin de recevoir du perméat provenant de l'installation d'osmose inverse (120) par l'intermédiaire d'une conduite de perméat (305).

11. Lave-vaisselle selon l'une des revendications précédentes, qui comprend en outre une unité de commande, l'unité de commande étant conçue pour détecter et contrôler des états de fonctionnement de l'installation de traitement d'eau (100) et le lave-vaisselle comprenant en outre ce qui suit :
en référence à la revendication 3, un premier dispositif à vanne (161) pour le contrôle d'un retour le long de la conduite de retour (145) et/ou
un deuxième dispositif à vanne (162) au niveau du branchement d'eau brute (10), le deuxième dispositif à vanne (162) étant conçu pour produire un débit volumique prédéfini d'eau brute en provenance de l'installation de traitement d'eau (100) ; et/ou
en référence à la revendication 4, un troisième dispositif à vanne (163), qui est disposé entre le récipient de produit régénérant (200) et l'adoucisseur (110) et est conçu pour introduire du produit régénérant dans l'adoucisseur (110), et/ou
en référence à la revendication 6 et à la revendication 9, un quatrième dispositif à vanne (164), qui est disposé entre l'adoucisseur (110) et le récipient d'équilibrage (130), le quatrième dispositif à vanne (164) étant conçu pour relier de manière contrôlée une sortie (110b) de l'adoucisseur (110) avec la conduite d'eaux usées de l'adoucisseur (116) ou avec le récipient d'équilibrage (130),
l'unité de commande étant conçue pour commander le premier dispositif à vanne (161) et/ou le deuxième dispositif à vanne (162) et/ou le troisième dispositif à vanne (163) et/ou le quatrième dispositif à vanne (164) et/ou la pompe (170) et/ou pour relever les résultats du dispositif de mesure de conductivité (140).

12. Lave-vaisselle selon la revendication 11, l'unité de commande étant conçue pour remplir au moins une des fonctions suivantes :
- mesurer un niveau d'eau du récipient d'équilibrage (130) et, sur cette base, commander la pompe (170) et/ou le deuxième dispositif à vanne (162) entre le dispositif de sécurité hydraulique (150) et le branchement d'eau brute (10), afin de maintenir un niveau constant dans le récipient d'équilibrage (130) ;
- sur la base de la mesure de conductivité du dispositif de mesure de conductivité (140) au moyen du premier dispositif à vanne (161) entre l'installation d'osmose inverse (120) et le récipient d'équilibrage (130), générer un retour de perméat dans une mesure telle ou jusqu'à ce que le perméat atteigne une valeur cible prédéterminée pour la conductivité ;
- commander le troisième dispositif à vanne (163) de façon à ce qu'un adoucissement de l'adoucisseur (110) atteigne une valeur prédéterminée ;
- en référence à la revendication 10, alimenter le chauffe-eau (300) de manière sélective avec de l'eau adoucie par l'intermédiaire de la conduite de contournement (136) ou de la conduite de perméat (305) par commande de la pompe (170) et/ou du deuxième dispositif à vanne (162).

13. Lave-vaisselle selon la revendication 11 ou 12, l'unité de commande étant conçue pour générer, sans effectuer de mesure de conductivité, sur la base d'un paramètre, qui dépend d'un temps d'immobilisation ou présente un temps de retour, au moyen du premier dispositif à vanne (161), un retour de perméat de l'installation d'osmose inverse (120) vers le récipient d'équilibrage (130) pendant une durée de retour qui dépend du paramètre.
